# EUROPÄISCHE PATENTSCHRIFT

(11) **EP 0 029 164 B1**
(45) Veröffentlichungstag und Bekanntmachung des Hinweises auf die Patenterteilung: **24.08.1983**
(21) Anmeldenummer: 80106779.4
(22) Anmeldetag: 04.11.1980
(51) Int. Cl.: H01B 17/28

(54) **Hochspannungsdurchführung**
High tension through-lead
Traversée haute tension

(30) Priorität: 15.11.1979 DE 2946172
(43) Veröffentlichungstag der Anmeldung: 27.05.1981
(73) Patentinhaber: SIEMENS AKTIENGESELLSCHAFT, 80333 München (DE)
(72) Erfinder: Matthäus, Günther, D-8521 Spardorf (DE); Ruffer, Joachim, Dr., D-8520 Erlangen (DE)

## Beschreibung

Die Erfindung bezieht sich auf eine Hochspannungsdurchführung mit auf Hochspannungspotential und auf Erdpotential liegenden Leiterteilen sowie einem dazwischen angeordneten Isolationskörper aus gewickelten lsolierfolien, der elektrisch leitende, innerhalb des Isolationskörpers endende Folien als Potentialsteuereinlagen enthält, die an ihren, den äußeren Begrenzungsflächen des Isolationskörpers zugewandten Rändern umgeschlagen sind. Eine derartige Hochspannungsdurchführung mit einem solchen Isolator ist aus der DE-C-641 252 bekannt.

An den Anschlußstellen von elektrischen Einrichtungen mit hohen Betriebsspannungen von beispielsweise 100 kV und höher müssen hochspannungsführende Teile dieser Einrichtungen durch auf Erdpotential liegende Teile so isoliert hindurchgeführt werden, daß mit Sicherheit Überschläge vermieden werden. Eine entsprechende Anschlußstelle stellt beispielsweise der Endverschluß eines Hochspannungskabels oder der Anschluß eines Hochspannungstransformators dar. Auch bei Wandlern und Schaltanlagen können entsprechende isolierende Durchführungen erforderlich sein.

Zur Vermeidung solcher unerwünschter Überschläge sind die auf Hochspannungspotential liegenden elektrisch leitenden Teile in den Hochspannungsdurchführungen von besonderen Durchführungsisolatoren umgeben.

Der aus der GB-A-1 129 995 bekannte Durchführungsisolator ist aus einem flexiblen, elektrisch isolierenden Material, beispielsweise einem folienartigen Spezialpapier, gewickelt. Außerdem sind in diesen Durchführungsisolator sogenannte elektrisch leitende Potentialsteuereinlagen konzentrisch zueinander und gegeneinander isoliert mit eingewickelt. Mit diesen Einlagen läßt sich eine Steuerung der Spannungsverteilung über den Durchführungsisolator und somit eine Erhöhung der Teilentladungs- und Stoßspannungsfestigkeit erreichen (vgl. z. B. P. Böning : Kleines Lehrbuch der elektrischen Festigkeit, Karlsruhe, 1955, Seiten 140 bis 142).

Ferner ist es bekannt, daß bei Hochspannungsdurchführungsisolatoren aus gewickelten Isolierstoffolien mit kapazitiver Potentialsteuerung die Teilentladungs- und Stoßspannungsfestigkeit im wesentlichen durch die axiale elektrische Feldstärke an den äußeren Kanten der elektrisch leitenden Potentialsteuereinlagen begrenzt werden. Bei bekannten Hochspannungsdurchführungsisolatoren enden deshalb die äußeren Kanten der Potentialsteuereinlagen in wulstartigen Verdickungen, beispielsweise aufgrund einer Falzung der Steuereinlagen um einen ringförmig gebogenen Draht, um so einen möglichst großen Krümmungsradius der Außenkante zu erhalten. Außerdem können diese Außenkanten noch mit einer Schicht aus einem Material mit hoher Dielektrizitätskonstanten umgeben sein (vgl. CH-A-244 927 und CH-A-223 139). Bei diesen Hochspannungsdurchführungsisolatoren befinden sich jedoch die wulstartigen Außenkanten der Potentialsteuereinlagen stets außerhalb des gewickelten Isolationskörpers, da sich diese Kanten nicht ohne weiteres mit in einen Isolierwickel einwickeln lassen, weil sonst die Gefahr eines zu lockeren Aufbaus des Wickels und von Faltungen einzelner Wickelfolien bestünde.

Aus der eingangs genannten DE-C-641 252 ist ein Durchführungsisolator bekannt, der Potentialsteuereinlagen aus dünnen Metallfolien enthält, die vollständig innerhalb eines leolationskörpers angeordnet sind. Diese Einlagen bestehen aus dünnen Metallfolien, welche an ihren den äußeren Begrenzungsflächen des Isolationskörpers zugewandten Rändern umgeschlagen sind. Da sich diese Folien mit hinreichend kleinem Krümmungsradius falzen lassen, ist zwar eine Faltenbildung beim Wickeln des Isolationskörpers auszuschließen. An diesen Rändern sind jedoch die umgebogenen Metallfolien zusätzlich mit den jeweils benachbarten Lagen aus Isolierfolien verklebt. Abgesehen davon, daß die Herstellung eines solchen Durchführungsisolators verhältnismäßig aufwendig ist, wird durch die Verklebungstechnik auch eine Tränkung mit einem besonderen Isoliermedium an diesen für die Spannungsfestigkeit des Isolators wichtigen Stellen behindert.

Bei der aus der DE-C-738 569 bekannten Kondensatordurchführung ist zwar auf eine besondere Verklebung der an ihren Rändern umgebogenen Potentialsteuereinlagen verzichtet. Stattdessen ist jede dieser Einlagen mit einer zusätzlichen Isolation versehen, indem die beim Wickeln überstehenden Enden des unter der jeweiligen Steuereinlage liegenden Isolierpapiers um die Ränder der Steuereinlage umgerissen werden. An den Rändern entstehen so verhältnismäßig dicke Wülste. Um Faltungen des Wickels zu vermeiden, muß deshalb jede derartige Steuereinlage auf einem eigenen Hartpapierzylinder aufgebracht werden. Dies erleichtert zwar die Demontage des Wickels ; der Aufbau des Wickels ist jedoch sehr aufwendig, insbesondere wenn man bedenkt, daß z. B. für eine entsprechende 100 kV-Durchführung eine Vielzahl von Steuereinlagen erforderlich sind.

Aufgabe der vorliegenden Erfindung ist es deshalb, den Aufbau der eingangs genannten Hochspannungsdurchführung so zu vereinfachen, daß ein faltenfreies Wickeln ihres Isolationskörpers ermöglicht wird und zugleich eine Teilentladungs- und Stoßspannungsfestigkeit zu gewährleisten sind, wie sie für Betriebsspannungen von 100 kV und höher gefordert werden.

Diese Aufgabe wird erfindungsgemäß dadurch gelöst, daß als Potentialsteuereinlagen in dem mit einem besonderen Isoliermedium getränkten Isolationskörper Doppelschichtfolien mit jeweils einer Schicht aus elektrisch leitendem Material und einer Schicht aus einem isolierenden Kunststoffmaterial mit einer Dielektrizitätskonstanten Er bei Raumtemperatur von mindestens 2 vorgesehen sind und daß die Doppelschichttolien so umgeschlagen sind, daß an den Rändern jeweils die isolierende Schicht die elektrisch leitende Schicht umschließt.

Die Vorteile dieser Gestaltung der Hochspannungsdurchführung liegen insbesondere darin, daß auf einfache Weise die elektrische Feldstärke an den Rändern der Potentialsteuereinlagen begrenzt ist und somit die Teilentladungs- und Stoßspannungsfestigkeit der Hochspannungsdurchführung entsprechend hoch sind. Dies folgt daraus, daß die umgeschlagenen Ränder der Steuereinlagen nicht unmittelbar in die an ihnen ausgebildeten, zwickelartigen, mit dem Isoliermedium gefüllten Hohlräume zwischen benachbarten Windungen aus den isolierenden Wickelfolien ragen sondern mit dem Dielektrikum der isolierenden Schichten unmittelbar umgeben sind. Dennoch lassen sich die Doppelschichtfolien an den Rändern mit hinreichend kleinem Krümmungsradius umschlagen, so daß eine Faltenbildung der Isolationsfolien beim Wickeln des Isolationskörpers ausgeschlossen werden kann.

Vorteilhafte Ausgestaltungen der Hochspannungsdurchführung nach der Erfindung gehen aus den Unteransprüchen hervor.

Zur weiteren Erläuterung der Erfindung und deren in den Unteransprüchen gekennzeichneten Ausbildungen wird auf die Zeichnung Bezug genommen, in deren Fig. 1 eine Hochspannungsdurchführung schematisch veranschaulicht ist. Fig. 2 zeigt schematisch einen gemäß der Erfindung ausgebildeten Teil dieser Hochspannungsdurchführung.

Die in Fig. 1 als Längsschnitt dargestellte Hochspannungsdurchführung kann z. B. Teil eines Endverschlusses eines Hochspannungskabels sein (vgl. « 3rd Int. Symposium on High Voltage Engineering •, Mailand, 28.-31.8.1979, Bericht Nr. 32.09). Die Durchführung enthält einen zentralen Leiter 2, der z. B. ein Kupferrohr ist und auf Hochspannungspotential, beispielsweise 200 kV bei 50 Hz, liegt. Um den Leiter ist konzentrisch ein Isolationskörper 3 angeordnet, der zwei abgeschrägte, kegelmantelförmige Seitenteile 4 und 5 und dazwischen eine zylinderförmige Mantelfläche 6 aufweist. Dieser Isolationskörper ist aus einer isolierenden Folie, beispielsweise aus einem Spezialpapier oder einer Kunststoffolie, gewickelt. In dem Isolationskörper 3 sind konzentrisch zueinander und isoliert gegeneinander sogenannte Kondensatoreinlagen 7 bis 10 angeordnet, die in der Figur durch achsenparallele Linien angedeutet sind und zur Potentialsteuerung dienen. Diese Kondensatoreinlagen sind an ihrem einen Ende vorteilhaft so abgestuft zueinander angeordnet, daß sich längs der abgeschrägten Seitenflächen 4 und 5 des Isolationskörpers 3 von innen nach außen ein annähernd lineares Potentia!gefälle ausbilden kann. Die annähernd lineare Potentiaicharakteristik an den Seitenflächen 4 und 5 läßt sich dabei in bekannter Weise durch eine geeignete Wahl der radialen Abstände zwischen den einzelnen Kondensatoreinlagen sowie durch ihre axialen Längen erreichen (vgl. z. B. US-A-3 462 545). Die innersten, leiternahen und mit 8 und 9 bezeichneten Kondensatoreinlagen liegen dabei auf Hochspannungspotential, während sich die äußerste Kondensatoreinlage 10 an der Mantelfläche 6 mit einem elektrischen Anschluß 11 auf Erdpotential befindet.

Zur Erhöhung der Spannungsfestigkeit des Isolationskörpers 3 ist dieser von einem isolierenden Medium durchtränkt. Geeignete Medien sind z. B. spezielle Öle oder Gase wie SFₛ. Gemäß dem Ausführungsbeispiel nach der Figur sei angenommen, daß der Isolationskörper 3 mit SF₆ getränkt ist (vgl. CIGRE 1972, Paper No. 15-02).

Falls die Hochspannungsdurchführung für eine auf Tieftemperatur befindliche Einrichtung, beispielsweise für den Endverschluß eines supraleitenden Kabels, vorgesehen sein soll, kann der Isolationskörper auch von einem kryogenen Medium wie z. B. von Helium durchtränkt sein (vgl. DE-A-2 327 629).

Es hat sich nun gezeigt, daß die Teilentladungs- und Stoßspannungsfestigkeit einer solchen Durchführung wesentlich durch die axiale elektrische Feldstärke an den äußeren, d. h. den abgeschrägten Seitenflächen 4 und 5 zugewandten Kanten der elektrisch leitenden Potentialsteuereinlagen 7 bis 10 begrenzt werden. Gemäß der Erfindung sind deshalb diese äußeren Kanten der Steuereinlagen besonders gestaltet. Diese Gestaltung geht aus Fig. 2 näher hervor, in der ein entsprechendes, in Fig. 1 mit 12 bezeichnetes Teilstück des Isolationskörpers 3 vergrößert dargestellt ist. Mit Fig. 1 übereinstimmende Teile sind dabei mit denselben Bezugszeichen versehen.

Das als Längsschnitt in Fig. 2 dargestellte Teilstück des Isolationskörpers 3 einer Hochspannungsdurchführung nach der Erfindung enthält zwei parallel zueinander angeordnete, allgemein mit 7 und 10 bezeichnete Kondensatorsteuereinlagen aus Doppelschichtfolien. Diese Doppelschichtfolien enthalten jeweils eine elektrisch leitende Schicht 14 und eine isolierende Schicht 15. Die isolierende Schicht besteht dabei gemäß der Erfindung aus einem Material mit hoher Dielektrizitätskonstanten Er. Die Dielektrizitätskonstante kann insbesondere größer als 2, vorzugsweise größer als 3 sein. Besonders geeignet sind spezielle Kunststoffmaterialien. Beispielsweise können als Doppelschichtfolien vorteilhaft mit Aluminium kaschierte Folien aus einem Kunststoff wie Polyvinylchlorid (PVC), Polyäthylen (PE), Polypropylen (PP) oder Polycarbonat (PC) vorgesehen werden. Hartes PVC-Material z. B. hat bei Raumtemperatur eine Dielektrizitätskonstante Er von etwa 3,8 bis 4,3. Die zur Potentialsteuerung dienenden Doppelschichtfolien sind in dem Isolationskörper 3 so angeordnet und an den der abgeschrägten Seitenfläche 4 zugewandten Seiten so zu Kanten 17 gefalzt, daß die isolierenden Schichten 15 jeweils nach außen weisen. Es ist so gewährleistet, daß zumindest Im Kantenbereich die mit den elektrisch leitenden Schichten 14 gebildeten gefalzten Kanten 18 stets von dem isolierenden Material der isolierenden Schichten 15 dicht umschlossen sind. Da sich sowohl das elektrlch leitende Material als auch die Kunststoffmaterialien verhältnismäßig leicht mit kleinem Krümmungsradius falzen bzw. biegen lassen, können dabei Knicke oder Brüche an den Kanten vermieden werden.

Die gefalzten Doppelschichttolien 7 und 10 sind jeweils zwischen benachbarten Lagen 19 und 20 von lsolatlonsfollen angeordnet, aus denen der Isolationskörper 3 gewickelt ist. Die Isolationsfolien können beispielsweise aus einem Kunststoffmaterial wie Polypropylen bestehen. Vor den der abgeschrägten Seitenfläche 4 des Isolationskörpers 3 zugewandten Kanten 17 der Steuereinlagen 7 bzw. 10 ist zwischen den benachbarten Lagen 19 und 20 aus Isolationsfolien jeweils ein zwickelförmiger Hohlraum 22 ausgebildet, der sich mit dem Isolationsmedium, beispielsweise dem SF₆-Gas, füllt. Da gemäß der Erfindung die mit 18 bezeichneten Kanten der elektrisch leitenden Schichten 14 oder Steuereinlagen 7 und 10 nicht unmittelbar in diese Hohlräume 22 hineinragen, sondern dort von dem festen Isolationsmaterial mit hoher Dielektrizitätskonstanten εᵣ der Isolierenden Schichten 15 dicht umschlossen sind, wird ein unmittelbarer Kontakt der äußeren Falzkanten 18 der elektrisch leitenden Schichten 14 mit dem isolierenden Gas in den Hohlräumen 22 vermieden. Die an Kanten 17 hervorgerufene elektrische Feldstärke ist somit entsprechend geringer als in dem isolierenden Gas und sind folglich auch die Teilentladungs-und Stoßspannungsfestigkeit entsprechend erhöht.

Gemäß dem Ausführungsbeispiel nach den Figuren ist davon ausgegangen, daß ein auf Hochspannungspotential liegender elektrischer Leiter zentral angeordnet ist und von einem Isolationskörper umgeben ist. Die Hochspannungsdurchführung nach der Erfindung ist jedoch ebensogut auch für elektrische Einrichtungen geeignet, bei denen an der Außenseite Hochspannungspotential und innen Erdpotential anliegen.

## Patentansprüche

1. Hochspannungsdurchführung mit auf Hochspannungspotential und auf Erdpotential liegenden Leiterteilen sowie einem dazwischen angeordneten Isolationskörper (3) aus gewickelten Isolierfolien, der elektrisch leitende, innerhalb des Isolationskörpers (3) endende Folien als Potentialsteuereinlagen (7 bis 10) enthält, die an ihren den äußeren Begrenzungsflächen (4, 5) des Isolationskörpers (3) zugewandten Rändern (17, 18) umgeschlagen sind, dadurch gekennzeichnet, daß als Potentialsteuereinlagen (7 bis 10) in dem mit einem besonderen Isoliermedium getränkten Isolationskörper (3) Doppelschichtfolien (7, 10) mit jeweils einer Schicht (14) aus elektrisch leitendem Material und einer Schicht (15) aus einem isolierenden Kunststoffmaterial mit einer Dielektrizitätskonstanten Er bei Raumtemperatur von mindestens 2 vorgesehen sind und daß die Doppelschlchtfollen (7, 10) so umgeschlagen sind, daß an den Rändern (17, 18) jeweils die isolierende Schicht (15) die elektrisch leitende Schicht (14) umschließt.

2. Hochspannungsdurchführung nach Anspruch 1, gekennzeichnet durch eine Dielektrizitätskonstante Er des isolierenden Kunststoffmaterials bei Raumtemperatur von mindestens 3.

3. Hochspannungsdurchführung nach Anspruch 1 oder 2, dadurch gekennzeichnet, daß als Doppelschichtfolien (7, 10) mit Aluminium kaschierte Kunststoffolien vorgesehen sind.

## Claims

1. A high-voltage bush comprising conductive components, which are connected to high-voltage potential and to earth potential, and an insulating body (3) arranged therebetween, said body consisting of wound insulating films and which contains electrically conductive foils, terminating within the insulating body (3), to serve as potential control inserts (7 to 10) which are turned over at their edges (17,18) facing the outer boundary surfaces (4, 5) of the insulation body (3), characterised in that, as potential control inserts (7 to 10) there are arranged in the insulating body (3), which is impregnated with a specific insulating medium, two-layer films (7, 10), each having a layer (14) made of electrically conductive material and a layer (14) made of an insulating synthetic resin material having a dielectric constant εᵣ at room temperature of at least 2 ; and that the two-layer films (7, 10) are turned over so that at the edges (17, 18), the insulating layer (15) surrounds the electrically conductive layer (14) in each case.

2. A high-voltage bush as claimed in Claim 1, characterised by the dielectric constant εᵣ of the insulating synthetic resin material at room temperature being at least 3.

3. A high-voltage bush as claimed in Claim 1 or Claim 2, characterised in that synthetic resin films covered with aluminium are provided as the two-layer films (7, 10).

## Revendications

1. Traversée haute tension avec des éléments conducteurs portés au potentiel haute tension et au potentiel de terre, ainsi qu'avec un corps isolant (3) situé entre eux, constitué par des feuilles isolantes enroulées et comportant comme intercalaires de commande de potentiel (7 à 10), des feuilles électriquement conductrices qui se terminent à l'intérieur du corps isolant (3) et qui sont repliées au niveau de leurs bords (17, 18) situés du côté des surfaces limites extérieures (4, 5) du corps isolant (3), caractérisée par le fait que sont prévues, comme intercalaires de commande de potentiel (7 à 10) pour le corps isolant (3) imprégné avec un milieu isolant particulier, des feuilles à double couche (7, 10) avec respectivement une couche (14) en un matériau électriquement conducteur et une couche (15) en un matériau synthétique isolant à constante diélectrique sᵣ d'au moins 2 à la température ambiante, et que les feuilles à double couche (7, 10) sont repliées de telle façon qu'au niveau des bords (17, 18) la couche isolante (15) entoure la couche conductrice (14).

2. Traversée haute tension selon la revendication 1, caractérisée par le fait que la constante diélectrique εᵣ du matériau synthétique isolant est au moins égale à 3, à la température ambiante.

3. Traversée haute tension selon la revendication 1 ou 2, caractérisée par le fait qu'il est prévu, comme feuilles à double couche (7, 10), des feuilles de matière plastique revêtues d'aluminium.
